# EUROPÄISCHE PATENTSCHRIFT

(11) **EP 0 588 838 B1**
(45) Veröffentlichungstag und Bekanntmachung des Hinweises auf die Patenterteilung: **06.09.1995**
(21) Anmeldenummer: 92911094.8
(22) Anmeldetag: 09.06.1992
(51) Int. Cl.: B24B 31/02

(54) **VORRICHTUNG ZUM ENTGRATEN UND ENTSTAUBEN VON TABLETTEN ODER PILLEN**
DEVICE FOR BURRING AND DUSTING TABLETS OR PILLS
DISPOSITIF D'EBAVURAGE ET DE DEPOUSSIERAGE DE COMPRIMES OU DE PILLULES

(30) Priorität: 08.06.1991 DE 4118883
(43) Veröffentlichungstag der Anmeldung: 30.03.1994
(73) Patentinhaber: Krämer, Norbert, 64291 Darmstadt (DE)
(72) Erfinder: Krämer, Norbert, 64291 Darmstadt (DE)
(74) Vertreter: Mierswa, Klaus, Dipl.-Ing.
(86) Internationale Anmeldenummer: DE9200470
(87) Internationale Veröffentlichungsnummer: WO9222401

(56) Entgegenhaltungen:
- US-A- 2 420 748

## Beschreibung

### Technisches Gebiet:

Die Erfindung betrifft eine Vorrichtung zum Entgraten und Entstauben von aus einer Tablettenpresse zugeführten Tabletten oder Pillen gemäß dem Oberbegriff des Anspruchs 1.

### Stand der Technik:

Die von einer Tablettenpresse in der pharmazeutischen Industrie hergestellten Tabletten oder Pillen besitzen aufgrund der Beschaffenheit der Presse einen gewöhnlich umlaufenden Grat, der in weiteren Bearbeitungsschritten entfernt werden muß. Hierfür ist es bekannt, die Tabletten in Siebtrommeln aufzugeben, die einen zylindrischen Mantel aus gelochtem Siebblech aufweisen und die Schneckengänge oder Drängelflächen aufweisen, um den Ausgabevorgang aus der Siebtrommel zu verzögern. Die Siebtrommel ist drehbar und geneigt angeordnet, so daß bei Drehung der Siebtrommel die Tabletten oder Pillen aufgrund der Schwerkraft durch die Trommel befördert werden und dabei aufgrund der ständigen Reibung der Tabletten oder Pillen aneinander die Grate gegenseitig abgeschliffen werden.

Die bekannten Trommeln besitzen den Nachteil, daß sie für eine einwandfreie Entgratung der Tabletten relativ lang sein müssen um sicherzustellen, daß sich die Tabletten genügend lange innerhalb der Siebtrommel bewegen. Daneben entgraten die bekannten Trommeln ausreichend nur nach langer Durchlaufzeit, weil die Tabletten innerhalb der Trommeln nicht genügend umgewälzt werden, sondern oft ganze Ansammlungen (Pulks) von Tabletten oder Pillen nur vorgeschoben werden, ohne daß die einzelnen Tabletten oder Pillen zur Auflösung der Ansammlung in eine eigene Rotationsbewegung gelangen und ohne sich gegenseitig ausreichend zu drängeln. Auch vereinzeln diese bekannten Siebtrommeln die Tabletten nach dem Entgraten und Entstauben noch innerhalb der Siebtrommel zu wenig, wenn die Tabletten einer Weiche zugeführt werden sollen.

Durch die US-A-2 210 584 ist eine Siebtrommel mit in Längsrichtung verlaufenden Ablenkblechen zur Bearbeitung von Schüttgut bei sich drehender Siebtrommel bekanntgeworden, bei der die Ablenkbleche Ablenkflächen darstellen, die einen dreiecksförmigen Querschnitt besitzen und ein Ablenken des Schüttgutes ermöglichen. Falls Schüttgüter die Ablenkflächen übersteigen, so rutschen die einzelnen Teile auf den schrägen Flächen der Ablenkbleche abwärts, jedoch ohne sich dabei ausreichend zu drängeln und aneinander zu reiben.

Durch die US-A-2 420 748 ist eine Trommelmühle zum Polieren der Oberfläche von Metallartikeln bekannt geworden, um Grate oder ähnliche Oberflächenrauhigkeiten zu entfernen. Innerhalb der Trommel sind zwei schräg gewundene Leitbleche angeordnet, die Fallkanten bilden, über die die Artikel beim Drehen der Trommel fallen; ebenso befinden sich in der Trommel abrasiv wirkende Kugeln. Beim Drehen der Trommel werden die Artikel aufgrund der Leitbleche ständig mitsamt den Kugeln aufgepflügt und polieren sich so gegenseitig.

Durch die DE-PS 357 882 ist eine rotierende Trommel zum Scheuern, Mischen, Kühlen oder Trocknen von Mischmaterialien oder Gasen bekanntgeworden, bei der der Trommelmantel aus schuppenförmig mit Abstand voneinander sich überdeckenden Einzelzylindersegmenten besteht, die je um eine zur Trommelachse parallele Achse schwing- und einstellbar sind, so daß sie ein- oder auswärts bewegbar sind und so die von ihnen gebildeten Zwischenkanäle erweitert oder bis zum gänzlichen Schließen verengt werden können.

### Aufgabe der Erfindung:

Der Erfindung liegt einerseits die Aufgabe zugrunde, eine Vorrichtung zu schaffen, mit der auf kürzester Strecke Tabletten oder Pillen vollständig entgratet und/oder entstaubt werden können; andererseits sollen die Tabletten oder Pillen nach dem Entgraten und Entstauben zum Ende der Siebtrommel hin ausreichend vereinzelt werden; daneben soll die Siebtrommel bei einem Wechsel der Tabletten oder Pillen in einfacher Weise schnell entleert und gereinigt werden können.

### Darstellung der Erfindung und deren Vorteile:

Die Lösung der Aufgabe besteht erfindungsgemäß darin, daß der Mantel der Siebtrommel aus zwei gewinkelten Teilstücken besteht, die unter Bildung von zur Mittelachse der Siebtrommel längs verlaufenden, zusammenhängenden Flächen abgewinkelt, in Längsrichtung der Siebtrommel angeordnet und zueinander quer versetzt sind und jedes Teilstück eine Hälfte des Mantels bildet, die jeweils benachbarten Längskanten der Teilstücke unter Belassung je eines nach außen offenen Längsspaltes (a) über die Länge der Teilstücke verlaufen, der breiter ist als der größte Durchmesser der einzelnen Tablette oder Pille, wobei die jeweils innenliegenden Längskanten der Teilstücke Fallkanten bilden, über die die Tabletten bei sich drehender Siebtrommel rutschen und auf das darunter liegende Teilstück des Mantels fallen. Vorteilhaft sind die Flächen der Teilstücke in sich eben oder leicht konkav gebogen, wobei von den ebenen bzw. leicht konkav gebogenen Flächen zwei Flächen, die jeweiligen Endflächen, planparallel oder praktisch planparallel zueinander verlaufen und eine senkrecht dazu verlaufende Fläche einschließen. Weitere Ausgestaltungen der Erfindung sind in den Unteransprüchen dargestellt.

Die erfindungsgemäße Vorrichtung besitzt den Vorteil, daß mit dieser relativ kleinvolumige, lose Schüttgüter allgemeiner Art, insbesondere Tabletten oder Pillen oder Zäpfchen aus einer Presse, vollständig und schnell abreibend behandelt, wie entgratet und/oder entstaubt werden, wobei dafür nur ein kurzer Weg notwendig ist. Beim Entgraten und Entstauben während des Drehens der Siebtrommel stürzen die einzelnen Gegenstände des Schüttgutes bei jeder Umdrehung der Trommel eine oder mehrere Fallkanten herab. Aufgrund dieser Fallkanten und der Tatsache, daß die Flächen der Teilstücke in sich eben oder leicht konkav gekrümmt sind, wird vorteilhaft erreicht, daß sich die einzelnen Gegenstände des Schüttgutes gegenseitig überholen, so daß nachfolgende, später die Fallkante herabstürzende Gegenstände des Schüttgutes diejenigen Gegenstände, die schon vorher herabgefallen sind, überholen und somit jegliche Pulkbildung von Gegenständen innerhalb der Siebtrommel vermieden wird, sondern eine ständige Vermischung der Gegenstände unter ständiger gegenseitiger Reibung und Drängelung die Folge ist.

Die ebenen oder leicht konkav gekrümmten Flächen der Teilstücke bewirken, daß die Tabletten beim Herunterfallen von der Stufe auf eine schiefe Ebene fallen, nämlich die darunterliegende Fläche des zweiten Teilstücks, die mit fortschreitender Drehung der Siebtrommel immer steiler wird, so daß die Tabletten zusätzlich quer zur Längsachse der Siebtrommel ständig eine schiefe Ebene herablaufen und ständig ineinander- und übereinanderstürzen.

Insbesondere bewirkt dieses Übereinanderstürzen und gegenseitige Überholen von Tabletten oder Pillen nach dem Prinzip "die Ersten werden die Letzten sein'', daß während des Dreh- und Fördervorganges die Tabletten oder Pillen auf schonende Weise ständig um eine ihrer Achsen rotieren und unterschiedlich beschleunigt werden, durcheinanderfallen und sich überholen und sich somit ständig vermischen. Dadurch ist ein sicherer, aber trotzdem schonender Abrieb der Grate der Tabletten oder Pillen während des Drehens der Siebtrommel gewährleistet, wobei der Abrieb aufgrund der Vorgabe der Drehgeschwindigkeit der Siebtrommel steuerbar ist.

Dient die Siebtrommel gleichzeitig zum Durchfördern der beispielsweise Tabletten oder Pillen durch dieselbe, so kann diese in Form einer schiefen Ebene geneigt sein, die vom oberen Ende befüllt wird, wobei sich an die Siebtrommel ein mit dieser verbundenes zylindrisches Rohrstück anschließen kann. Dadurch wird der Vorteil erzielt, daß während der Drehbewegung der Siebtrommel und des Rohrstücks Ansammlungen von Tabletten oder Pillen aufgelöst werden, so daß die Tabletten oder Pillen aufgrund der Schwerkraft vereinzelt einer am Ende des Rohrstückes befindlichen Weiche zuwandern. Das Rohrstück wirkt somit als Pulsationsdämpfer, der das mehr oder weniger pulsartige Verlassen der Gegenstände aus der Siebtrommel dämpft und eine gewünschte Vereinzelung bewirkt. Vorteilhaft bestehen die Teilstücke aus je fünf ebene Flächen, wobei an die planparallel zueinander verlaufenden Endflächen je eine schräg verlaufende Fläche anschließt, die eine unterschiedliche Breite aufweisen.

Die Drehbewegung der Siebtrommel kann des weiteren vorteilhaft in einer Vielzahl von kleinen, vorgebbaren Schritten kleinen bis sehr kleinen Drehwinkels pro Schritt stattfinden, die sich der Siebtrommel als mehr oder weniger leichtes Rattern oder als Vibration aufprägen, was die Reibung der Tabletten untereinander und die Vereinzelung der Tabletten zusätzlich unterstützt. Der Schrittschaltmotor kann zum Beispiel pro Sekunde regelbar zwischen 1 bis 10 Schritte ausführen, wobei die Siebtrommel beispielsweise zwischen 0,1 bis 10 U/sec ausführen kann. Auf diese Weise können Tabletten oder Pillen völlig produktbezogen gemäß den spezifischen Parametern der Tabletten oder Pillen bearbeitet werden. Bei weichen Gegenständen wird der Siebtrommel keine oder nur eine geringe Vibration aufgegeben, bei harten Gegenständen eine entsprechend angepaßte Vibration; zusätzlich kann die Drehgeschwindigkeit der Siebtrommel entsprechend angepaßt werden.

Kurzbeschreibung der Zeichnung, in der zeigen:
- Figur 1: eine Ansicht einer Siebtrommel, deren Mantel aus zwei Teilstücken besteht und bei der das Gehäuse teilweise weggebrochen ist,
- Figur 2: eine Ansicht der Siebtrommel längs der Schnittlinie A-A mit teilweise weggebrochenem Gehäuse und
- Fig. 3a-3d: das Prinzip einer Siebtrommel in verschiedenen Stellungen, um die Bewegungen der Tabletten bei verschiedenen Stellungen zu zeigen.

### Bevorzugte Ausführungsform der Erfindung:

Das Prinzip und die Funktionsweise der Vorrichtung sind in den Figuren 3a bis 3d dargestellt. Eine Siebtrommel 25 ist drehbar um eine Drehachse gelagert, wobei die Siebtrommel 25 zum Durchfördern der Gegenstände des Schüttgutes aufgrund der Schwerkraft schräg geneigt in Form einer schiefen Ebene angeordnet sein kann. Der Mantel der Siebtrommel 25 ist offen-spiralförmig gekrümmt und kann aus einem Stück bestehen, so daß sich die beiden Kanten 26 und 27, vorzugsweise längs einer Mantellinie, im Abstand b gegenüberstehen und sich überlappen und dazwischen einen Längsspalt b ausbilden. Die Siebtrommel 25 dreht sich in Richtung des gekrümmten Pfeiles 32 im Uhrzeigersinn dergestalt, daß die Tabletten immer von der inneren Längskante 26 als Fallkante auf die darunterliegende Fläche des Mantels in Höhe der unteren oder äußeren Längskante 27 fallen. Somit bildet bei jeder Umdrehung der Siebtrommel 25 die innen gelegene Längskante 26 eine Fallkante für die Tabletten oder Pillen, die bei Weiterdrehung der Trommel die Fallhöhe b, das ist der Abstand der inneren Längskante 26 von der äußeren Längskante 27, herunterfallen, wobei aufgrund der Drehung der Siebtrommel 25 die später herabfallenden Tabletten, die vorher herabgefallenen Tabletten überholen, so daß die Tabletten unterschiedlich beschleunigt und ständig die Tabletten durcheinander bewegt und aneinander gerieben werden, wobei insbesondere die Tabletten um eine ihrer Achsen ständig bewegt werden. Auf diese Weise wird jegliche Pulkbildung von Tabletten, bei der sich die Tabletten nicht mehr relativ zueinander bewegen, innerhalb der Siebtrommel verhindert und bzw. ständig wieder aufgelöst. Die Tabletten wandern so innerhalb der Siebtrommel 25 die schiefe Ebene herab und gelangen in eine (nicht gezeichnete) Weiche, von der aus sie weiterbehandelt werden, und von der aus die Tabletten oder Pillen entweder einer Metall-Detektierungs-Station oder einer Prüfeinrichtung zum Prüfen der Tabletten gemäß spezifischer Parameter zugeführt werden.

Die Figuren 1 und 2 zeigen ein Beispiel einer technischen Ausgestaltung der Vorrichtung. Diese besteht aus einer länglich-zylinderförmigen Siebtrommel 2, wobei der Mantel der Siebtrommel 2 aus zwei Teilstücken 3, 4 mit Löchern 6 besteht, so daß die Teilstücke 3, 4 völlig gesiebt sind. Die Teilstücke 3, 4 sind beidendig in Halteringen 7, 8 gehaltert, die ihrerseits untereinander durch längs verlaufende Stangen 16, 16', 16'', 16''' vorzugsweise zentrisch gehaltert und stabilisiert sind. Der Haltering 7 trägt einen Zahnkranz 10 zum rotierenden Antrieb der Siebtrommel 2, der Haltering 8 weist eine umlaufende Nut 11 auf, in die ein nicht gezeigtes Rad zur exakten Führung der Siebtrommel 2 eingreift. An die Siebtrommel 2 bzw. an den Haltering 8 schließt sich ein zylindrisches Rohrstück 9 an, welches zentrisch mit der Siebtrommel 2 verbunden ist und welches als Pulsationsdämpfer dient. Durch dieses Rohrstück 9 werden Ansammlungen oder Pulks von Tabletten beim Übergang aus der Siebtrommel in das Rohrstück 9 wirkungsvoll aufgelöst und die Tabletten vereinzelt.

Die Länge des Rohres 9 im Verhältnis zur Länge der Siebtrommel 2 beträgt vorzugsweise zwischen ein Fünftel bis ein Drittel.

In dem hier gezeigten Beispiel der Siebtrommel befindet sich am Ende des Rohres 9 eine innenliegende Weiche mit zwei Ausläufen 12, 13, die entweder zu einer Metall-Detektier-Station oder zu einer Prüfeinrichtung führen.

Die Siebtrommel 2 ist in ein vorzugsweise geschlossenes, schalen- oder zylinderförmiges Gehäuse 1 eingebaut, welches einen schiefen Boden 5 mit einem Auslaß-trichter 14 aufweist zum Absaugen des Staubes oder des Schüttgutes. Am vorderen Ende weist das Gehäuse 1 einen durch die vordere Deckfläche der Siebtrommel 2 in dieselbe ragenden Einfülltrichter 15 zum Befüllen der Siebtrommel 2 auf.

Die Siebtrommel 2 ist vorzugsweise schräg angeordnet, wobei der Einfülltrichter 15 am oberen und das Rohrstück 9 am unteren Ende der Siebtrommel 2 angeordnet sind. Die Tabletten, Pillen oder das Schüttgut durchwandern somit die Siebtrommel 2 aufgrund der Schwerkraft und der Umwälzbewegungen.

Der Mantel der Siebtrommel 2 besteht aus zwei Teilstücken 3, 4, welches je im Prinzip eine U-Schiene ist. Vorzugsweise bestehen die Teilstücke 3,4 aus fünf länglich-ebenen Flächen 18, 19, 20, 21, 22, die abgewinkelt sind, wobei die Flächen 18 und 21, die Endflächen zueinander parallel und senkrecht zu der dazwischen liegenden Fläche 20 verlaufen. Die Flächen 19, 22 stellen abgeschrägte Flächen zwischen den Flächen 18, 20 bzw. 20, 21 dar; diejenigen Flächen 19 und 22 der Teilstücke 3, 4, die zu den zueinander senkrecht verlaufenden Flächen 18, 20, 21 schräg verlaufen, weisen eine unterschiedliche Breite auf. Die Teilstücke 3, 4 sind dergestalt quer versetzt zur Mittelachse 17 der Siebtrommel 2 zusammengefügt, daß die Längskante 23 der Fläche 18 außerhalb und die Längskante 23' der Fläche 21 innerhalb des Volumens der Siebtrommel 2 liegen; beziehungsweise liegen die Längskante 24 des Teilstücks 4 innerhalb und die Längskante 24' des Teilstücks 4 außerhalb des Volumens; die Längskanten 23 und 24 bzw. 23' und 24' überlappen sich.

Die Teilstücke können auch aus drei ebenen Flächen bestehen, wobei die Übergänge zwischen den einzelnen Flächen durch eine gekrümmte Fläche gebildet sind.

Zwischen den Teilstücken 3, 4 werden dergestalt zwei längs verlaufende Schlitze a gebildet, die breiter sind als der größte Durchmesser des einzelnen in der Siebtrommel 2 behandelten Gegenstandes. Einerseits stellen beim Drehen der Siebtrommel 2 die jeweils innenliegenden Längskanten 23' und 24 Fallkanten für die Tabletten dar, die die Höhe a pro Umdrehung zweimal auf das darunter liegende Teilstück der Mantelwandung herunterfallen. Andererseits bilden die Schlitze a Entleerungsschlitze zur Schnellentleerung der Siebtrommel 2, wenn diese in entgegengesetzter Richtung im Uhrzeigersinn rotiert. Dadurch kann die Siebtrommel 2 schnell entleert und mit einem anderen Schüttgut beschickt werden; das aus der Siebtrommel ins Gehäuse entleerte Schüttgut wird über den Auslaßtrichter 14 abgesaugt. Durch diese Gestaltung ist ebenfalls eine leichte Reinigung und Wartung der Siebtrommel gewährleistet.

Ebenso ist es möglich, die Vorrichtung zum Trocknen einzusetzen und gleichzeitig durch die Trommel einen trocknenden Luftstrom durchzuführen. In speziellen Anwendungsfällen können die Teilstücke der Siebtrommel auch durch solche aus ungelochten Blechen ersetzt sein.

### Gewerbliche Anwendbarkeit:

Der Gegenstand der Erfindung ist vorzugsweise zum Entgraten und Entstauben von aus einer Tablettenpresse zugeführten Tabletten oder Pillen nach dem Preßvorgang geeignet. Ebenso kann der Gegenstand der Erfindung zum abreibenden oder glättenden oder entstaubenden oder trocknenden Behandeln von losen, vorzugsweise relativ kleinvolumigen, Schüttgütern eingesetzt werden.

### Liste der Bezugszeichen:

- 1: Gehäuse
- 2: Siebtrommel
- 3, 4: Teilstücke des Mantels der Siebtrommel
- 5: Boden des Gehäuses
- 6: Löcher innerhalb des Mantels der Siebtrommel
- 7, 8: Halteringe
- 9: zylindrisches Rohrstück
- 10: Zahnkranz
- 11: Nut
- 12, 13: Ausläufe der Weiche
- 14: Auslaßtrichter
- 15: Einfülltrichter
- 16, 16', 16'', 16''': Stangen
- 17: Mittelachse
- 18, 19, 20, 21, 22: ebene, längs verlaufende Flächen der Teilstücke
- 23, 23': äußere und innere Längskante des Teilstücks 3
- 24, 24': innere und äußere Längskante des Teilstücks 4
- 25: offen-spiralförmiger Mantel der Siebtrommel
- 26: innere Längskante des Mantels
- 27: äußere Längskante des Mantels
- 31, 32: Pfeile für die Drehrichtungen der Siebtrommeln
- 34: Einfüllöffnung
- a, b: Fallhöhen oder Schlitzbreite

## Patentansprüche

1. Vorrichtung zum Entgraten und/oder Entstauben von aus einer Tablettenpresse zugeführten Tabletten oder Pillen nach dem Preßvorgang, mit einer die Tabletten oder Pillen aufnehmenden Siebtrommel (2), die um ihre Längsachse (17) drehbar gehaltert und deren Mantel aus sich überlappenden, in Abstand gehalterten Teilstücken (3,4) gebildet ist, die zwischen sich Kanäle ausbilden,
dadurch gekennzeichnet,
daß der Mantel der Siebtrommel (2) aus zwei gewinkelten Teilstücken (3,4) besteht, die unter Bildung von zur Mittelachse (17) längs verlaufenden, zusammenhängenden Flächen (18,19,20,21,22) abgewinkelt, in Längsrichtung der Siebtrommel (2) angeordnet und zueinander quer versetzt sind und jedes Teilstück (3,4) eine Hälfte des Mantels bildet, die jeweils benachbarten Längskanten (23,24,23',24) der Teilstücke (3,4) unter Belassung je eines nach außen offenen Längsspaltes (a) über die Länge der Teilstücke (3,4) verlaufen, der breiter ist als der größte Durchmesser der einzelnen Tablette oder Pille, wobei die jeweils innenliegenden Längskanten (23',24) der Teilstücke (3,4) Fallkanten bilden, über die die Tabletten oder Pillen bei sich drehender Siebtrommel (2) rutschen und auf das darunterliegende Teilstück (3,4) des Mantels fallen.

2. Vorrichtung nach Anspruch 1, dadurch gekennzeichnet,
daß die Flächen (18,19,20,21,22) der Teilstücke (3,4) eben oder leicht konkav gebogen sind und von den ebenen bzw. leicht konkav gebogenen Flächen (18,19,20,21,22) zwei Flächen (18,21) planparallel oder praktisch planparallel zueinander verlaufen und eine senkrecht dazu verlaufende Fläche (20) einschließen.

3. Vorrichtung nach Anspruch 1 oder 2, dadurch gekennzeichnet,
daß die Teilstücke (3,4) aus je fünf ebenen Flächen (18,19,20,21,22) gebildet sind und an die planparallel zueinander verlaufenden Flächen (18,21) schräg verlaufene Flächen (19,22) anschließen, die eine unterschiedliche Breite aufweisen.

4. Vorrichtung nach Anspruch 1, dadurch gekennzeichnet,
daß an der Siebtrommel (2) in Auslaßrichtung ein zylindrisches Rohrstück (9) zentrisch fest angeordnet ist.

5. Vorrichtung nach Anspruch 1 oder 4, dadurch gekennzeichnet,
daß die Teilstücke (3,4) beidendig in zwei Halteringen (7,8) gehaltert sind, die ihrerseits untereinander durch längs verlaufende Stangen (16,16',16'',16''') zentrisch miteinander verbunden und drehbar gehaltert bzw. geführt sind, wobei der eine Haltering (7) einen Zahnkranz (10) zum Antrieb der Siebtrommel (2) aufweist und am anderen Haltering (8) das Rohrstück (9) angeordnet ist.

6. Vorrichtung nach Anspruch 4 oder 5, dadurch gekennzeichnet,
daß die Länge des Rohrstücks (9) bezogen auf die Länge der Siebtrommel (2) zwischen ein Fünftel bis ein Drittel beträgt.

7. Vorrichtung nach Anspruch 1 oder 4 oder 5, dadurch gekennzeichnet,
daß die Siebtrommel (2) schräg in einem schalen- oder zylinderförmigen Gehäuse (1,5) angeordnet ist, das an seiner untersten Stelle eine Auslaßöffnung (14) zum Absaugen des Staubes und der Tabletten bzw. Pillen und an seiner obersten Stelle einen Einfülltrichter (15) aufweist.

8. Vorrichtung nach Anspruch 1, dadurch gekennzeichnet,
daß die Siebtrommel (2) mittels eines Schrittschaltmotors antreibbar ist, der die Drehbewegung der Siebtrommel (2) in eine Vielzahl von kleinen Schritten mit kleinem bis sehr kleinem Drehwinkel pro Schritt aufteilt, wobei die Schritte sich der Siebtrommel (2,) als leichtes oder feines Rattern aufprägen.

9. Vorrichtung nach Anspruch 6, dadurch gekennzeichnet,
daß der Schrittschaltmotor regelbar pro Sekunde 1 bis 10 Schritte und die Siebtrommel dabei 0,1 bis 10 Umdrehungen pro Sekunde auszuführen imstande ist.

10. Vorrichtung nach Anspruch 1, dadurch gekennzeichnet,
daß die Teilstücke aus ungelochten Blechen bestehen.

## Claims

1. Device for deburring and/or dedusting tablets or pills coming from a tablet or pill press after a pressing procedure, equipped with a sieve drum (2) to receive the tablets or pills, which is mounted so that it can rotate around its lengthwise axis (17) and whose jacket is made up of overlapping segments (3, 4) affixed at intervals, which form channels between them,
characterized in that
the jacket of the sieve drum (2) consists of two angled segments (3, 4) which, while forming coherent surfaces (18, 19, 20, 21, 22) running lengthwise relative to the center axis, are angled, arranged in the lengthwise direction of the sieve drum (2) and positioned staggered with respect to each other, and each segment (3, 4) forms one half of the jacket, and each of the adjacent lengthwise edges (23, 24, 23', 24) of the segments (3, 4) runs along the length of the segments (3, 4), each leaving a lengthwise gap (a) that is open towards the outside, and said gap is wider than the largest diameter of the individual tablet or pill, whereby the lengthwise edges (23', 24) of the segments (3, 4) which lie on the inside form drop-off edges over which the tablets or pills slide while the sieve drum (2) is rotating and then they fall onto the segment (3, 4) of the jacket below.

2. Device according to Claim 1, characterized in that
the surfaces (18, 19, 20, 21, 22) of the segments (3, 4) are flat or slightly concave and, of these flat or slightly concave curved surfaces (18, 19, 20, 21, 22), two surfaces (18, 21) run plane-parallel or practically plane-parallel to each other and enclose a surface (20) which runs perpendicular to them.

3. Device according to Claim 1 or 2, characterized in that
the segments (3, 4) are made up of five smooth surfaces (18, 19, 20, 21, 22), and the inclined surfaces (19, 22), which are different in width, are adjacent to the surfaces (18, 21) which run plane-parallel to each other.

4. Device according to Claim 1, characterized in that
a cylindrical tube section (9) is centrally arranged on the sieve drum (2) in the outlet direction.

5. Device according to Claim 1 or 4, characterized in that
the segments (3, 4) are held at both ends in two holding rings (7, 8) which, in turn, are centrally joined to each other by means of rods (16, 16', 16'', 16''') running lengthwise and the segments are mounted or guided so that they can pivot, whereby one of the holding rings (7) has a toothed gear (10) to drive the sieve drum (2) while the tube section (9) is arranged on the other holding ring (8).

6. Device according to Claim 4 or 5, characterized in that
the length of the tube section (9) is between one-fifth to one-third relative to the length of the sieve drum (2).

7. Device according to Claim 1 or 4 or 5, characterized in that
the sieve drum (2) is arranged slanted in a dish-shaped or cylindrical housing (1, 5) which has an outlet opening (14) at its lowest site for purposes of withdrawing the dust and the tablets or pills and which has a filling funnel (15) at its highest site.

8. Device according to Claim 1, characterized in that
the sieve drum (2) can be driven by means of a stepping motor which divides the rotational movement of the sieve drum (2) into a large number of small steps with a small to very small angle of rotation per step, whereby the steps are transmitted to the sieve drum (2) in the form of a slight or fine rattling.

9. Device according to Claim 6, characterized in that
the stepping motor can be adjusted from 1 to 10 steps per second and the sieve drum is capable of making 0.1 to 10 revolutions per second.

10. Device according to Claim 1, characterized in that
the segments are made of unperforated sheet metal.

## Revendications

1. Dispositif pour l'ébavurage et le dépoussiérage de comprimés ou de pilules sortant d'une presse à comprimés, comportant un tambour à tamis (2) recevant les comprimés ou les pilules, lequel tourne autour de son axe longitudinal (17) et dont l'enveloppe se compose d'éléments (3,4) espacés qui se recouvrent et forment entre eux des canaux,
caractérisé en ce que
l'enveloppe du tambour à tamis (2) consiste en deux éléments (3,4) comportant des angles disposés dans le sens longitudinal du tambour à tamis (2) et déportés l'un par rapport à l'autre dans le sens transversal et qui forment des surfaces (18,19,20,21,22) continues s'étendant longitudinalement par rapport à l'axe médian (17), et en ce que chacun des éléments (3,4) forme une moitié de l'enveloppe et que les bords longitudinaux respectivement voisins (23,24,23',24) des éléments (3,4) parcourent la longueur de ces derniers tout en laissant une fente longitudinale (a) ouverte vers l'extérieur dont la largeur est supérieure au diamètre le plus grand des comprimés ou des pilules, les bords longitudinaux (23',24) intérieurs des éléments (3,4) formant des bords de chute le long desquels glissent les comprimés ou les pilules lorsque le tambour à tamis (2) tourne, pour tomber ensuite sur l'élément (3,4) de l'enveloppe qui se trouve en dessous.

2. Dispositif suivant la revendication 1, caractérisé en ce que
les surfaces (18,19,20,21,22) des éléments (3,4) sont planes ou légèrement concaves et que deux surfaces (18,21) de ces surfaces planes ou légèrement concaves (18,19,20, 21,22) sont en parallélisme ou en quasi-parallélisme et englobent une surface (20) s'étendant perpendiculairement par rapport à celles-ci.

3. Dispositif suivant la revendication 1 ou 2, caractérisé en ce que chacun des éléments (3,4) est composé de cinq surfaces planes (18,19,20,21,22) et que des surfaces obliques (19,22) ayant des largeurs différentes sont contiguës aux surfaces parallèles (18,21).

4. Dispositif suivant la revendication 1, caractérisé en ce qu'un tube cylindrique (9) est fixé solidement à l'extrémité de sortie du tambour à tamis (2) par rapport auquel il est centré.

5. Dispositif suivant la revendication 1 ou 4, caractérisé en ce que les deux extrémités de chacun des éléments (3,4) sont logées dans deux bagues de support (7,8) qui, quant à elles, sont reliées entre elles de façon centrée par des barres longitudinales (16, 16',16'',16''') de sorte qu'elles puissent tourner, l'une des bagues de support (7) présentant une couronne dentée (10) pour l'entraînement du tambour à tamis (2) et l'autre bague de support (8) supportant le tube (9).

6. Dispositif suivant la revendication 4 ou 5, caractérisé en ce que la longueur du tube (9) est comprise entre le. cinquième et le tiers de la longueur du tambour à tamis (2).

7. Dispositif suivant la revendication 1 ou 4 ou 5, caractérisé en ce que le tambour à tamis (2) est disposé en biais dans un boîtier cylindrique ou en forme de coquille (1,5) dont la partie la plus basse est dotée d'un orifice de sortie (14) pour aspirer la poussière et les comprimés ou pilules et dont la partie la plus haute présente un entonnoir d'alimentation (15).

8. Dispositif suivant la revendication 1, caractérisé en ce que le tambour à tamis (2) peut être entraîné à l'aide d'un moteur pas à pas qui subdivise le mouvement rotatif du tambour à tamis (2) en un grand nombre de petits pas à petit ou très petit angle de rotation, ces pas s'empreignant sur le tambour à tamis (2) comme un broutement fin et léger.

9. Dispositif suivant la revendication 6, caractérisé en ce que le moteur pas à pas peut être réglé de façon à effectuer 1 à 10 pas par seconde et le tambour à tamis 0,1 à 10 révolutions par seconde.

10. Dispositif suivant la revendication 1, caractérisé en ce que les éléments (3,4) sont en tôle non perforée.
